# EUROPÄISCHE PATENTSCHRIFT

(11) **EP 2 954 106 B1**
(45) Veröffentlichungstag und Bekanntmachung des Hinweises auf die Patenterteilung: **10.04.2019**
(21) Anmeldenummer: 14712569.4
(22) Anmeldetag: 06.02.2014
(51) Int. Cl.: D03D 9/00, D03D 11/00, D03D 15/00, D03D 15/02

(54) **GEWEBESTRUKTUR MIT ZELLULAREM AUFBAU**
FABRIC STRUCTURE WITH CELLULAR CONSTRUCTION
STRUCTURE EN TISSU À CONSTITUTION CELLULAIRE

(30) Priorität: 07.02.2013 DE 102013101219
(43) Veröffentlichungstag der Anmeldung: 16.12.2015
(73) Patentinhaber: Technische Universität Dresden, 01069 Dresden (DE)
(72) Erfinder: SENNEWALD, Cornelia, 01156 Dresden (DE); HOFFMANN, Gerald, 01612 Nünchritz (DE); CHERIF, Chokri, 01219 Dresden (DE)
(74) Vertreter: Sperling, Thomas
(86) Internationale Anmeldenummer: PCT/DE2014/100041
(87) Internationale Veröffentlichungsnummer: WO 2014/121787

(56) Entgegenhaltungen:
- EP-A2- 0 299 308
- DE-A1-102008 036 251
- US-A1- 2010 071 300

## Beschreibung

Die Erfindung betrifft eine Gewebestruktur mit zellularem Aufbau. Diese Gewebestruktur ist zum Beispiel für eine Verwendung im Leichtbau vorgesehen.

Typische zellulare metallische Leichtbaustrukturen sind Metallschäume. Die Herstellung dieser Metallschäume ist sehr zeit- und kostenintensiv. Es gibt auch Leichtbaustrukturen aus gitterförmig und wabenförmig aufgebauten polymeren Werkstoffen. In jüngster Zeit gab es vereinzelte Forschungsaktivitäten an dreidimensionalen Drahtstrukturen. So sind an der Chonnam National University in Südkorea Versuchsstrukturen aus Drahthelices in einem sehr aufwendigem 6-achsigen Herstellungsverfahren in einem halbautomatisierten Prozess gefertigt worden, wie von Lee, Y.-H. et al. in A wire-woven cellular metal: Part-II, Evaluation by experiments and numerical simulations. Materials & Design, 30, Seiten 4459 bis 4468, (2009**),** sowie in Wire-woven bulk Kagome truss cores. Acta Materialia, 55, Seiten 6084 bis 6094, (2007**),** berichtet. Diese Strukturen sind aber weder selbsttragend noch verschiebestabil, sondern müssen in einer definierten Fixierstellung gehalten und durch Kleben, Löten oder Schweißen fixiert werden. Ein ähnliches, jedoch wesentlich einfacheres Herstellungsverfahren wird von der Firma Kieselstein® in Chemnitz angewendet, wie es unter anderem aus Kieselstein et al. Cellular metals based on 3d-wire structures, CELL-MET2008, 2nd International Symposium, October 8th - 10th, 2008**, Dresden,** bekannt ist. Bei diesem Prozess werden speziell geformte Drahtspiralen in einem dreiachsigen Verfahren zu dreidimensionalen Strukturen zusammengedreht. Dieses Verfahren ist auch sehr aufwändig und aufgrund der komplexen Anforderungen noch nicht vollständig automatisiert. Die DE 10 2008 036 251 A1 beschreibt einen dreidimensionalen Textilstrukturmaterialkörper und ein Verfahren zu dessen Herstellung, wobei ein eine dreidimensionale Struktur zumindest mitbestimmendes Strukturelement aus einem Formgedächtniswerkstoff besteht. Dieses Strukturelement kann zum Beispiel ein spiralförmiges Federelement sein. In der EP 0 299 308 A2 ist ein Bauteil auf Velours-Gewebebasis, mit mindestens einer ersten Lage und einer zweiten Lage und diese Lagen verbindenden Zwischenstegen, beschrieben, wobei die Zwischenstege starre Beabstandungselemente der ersten Lage und zweiten Lage bilden. Aus der US 2010/071300 A1 sind dreidimensionale Strukturen bekannt, die unter anderem aus spiralförmigen Drähten aufgebaut sind.

Die aus dem Stand der Technik bekannten Strukturen sind zum Teil nicht selbsttragend und nicht dimensionsstabil, das heißt, die einzelnen Lagen der Strukturen sind gegeneinander teilweise verschiebbar. Keine der bekannten Strukturen kann vollständig automatisiert gefertigt werden, beziehungsweise die Fertigung erfolgt in mehrstufigen Prozessen. Eine wirtschaftliche Fertigung dieser Leichtbaustrukturen ist damit nicht möglich.

Daher ist es Aufgabe der vorliegenden Erfindung, zellulare Strukturen bereitzustellen, die insbesondere den Anforderungen für den Leichtbau entsprechen und automatisiert herstellbar sind.

Die Aufgabe der Erfindung wird gelöst durch eine Gewebestruktur mit zellularem Aufbau nach einem der Ansprüche 1 bis 16. Eine solche Gewebestruktur umfasst
- mindestens eine Grundlage, bestehend aus Kettfäden,
- mindestens eine Decklage, bestehend aus Kettfäden, und
- dazwischen eingelegte Schussfäden,
wobei die Gewebestruktur durch eine Vielzahl von dreidimensionalen Zellen ausgebildet ist und die Höhe jeder einzelnen Zelle durch den Abstand zwischen zwei in der Höhenrichtung z übereinanderliegenden Kettfäden benachbarter Lagen, die Länge der Zelle durch den Abstand zwischen zwei in Schussrichtung x benachbarten Kettfäden einer Lage und die Breite einer Zelle durch die Ausdehnung des Schussfadenverlaufs in Kettrichtung y und/oder durch den Abstand zwischen zwei in Kettrichtung y gegenüberliegenden und zur jeweiligen Zelle benachbarten Schussfäden definiert sind. Erfindungsgemäß verläuft in der Gewebestruktur zumindest bereichsweise jeder Schussfaden formstabil dreidimensional und windet sich entlang der Schussrichtung x um eine durch eine in Schussrichtung x und jeweils durch eine Reihe von Zellen verlaufende Achse und schließt dabei um diese Achse einen gedachten, durch die Zellen verlaufenden dreidimensionalen länglichen Hohlkörper mit beliebiger Stirnfläche ein. Dabei sind die Schussfäden mit den Kettfäden derart miteinander verkreuzt, dass sich die Schussfäden und Kettfäden gegenseitig halten und sich die Gewebestruktur selbst trägt.

Durch die Erfindung können somit zellulare dreidimensionale selbsttragende verschiebestabile Strukturen bereitgestellt werden, die insbesondere für den Leichtbau geeignet sind. Die Strukturen sind zellulär aufgebaut, verfügen über Verstärkungsmaterial in drei Raumrichtungen, sind selbsttragend und in alle Richtungen x, y, z verschiebestabil. Weiterhin können die Gewebestrukturen aus Drähten sowie aus nichtmetallischen Materialien bestehen. Durch eine entsprechende Materialauswahl und Kombination von gegebenenfalls verschiedenen Materialien können die Eigenschaften der Gewebestruktur richtungsabhängig definiert eingestellt werden.

Nach einer Ausgestaltung der Erfindung enthält die Gewebestruktur eine oder mehrere zusätzliche Decklagen, bestehend zumindest aus Kettfäden. Somit können mehrlagige Strukturen erzeugt werden, wobei ebenfalls formstabile dreidimensionale Schussfäden zur Gewährleistung der Verschiebestabilität eingesetzt werden. Die Schussfäden sind dabei in mindestens zwei Ebenen wiederum zwischen den übereinanderliegenden mindestens drei Decklagen eingelegt, wobei eine Gewebestruktur zwischen den übereinanderliegenden Decklagen durch eine Vielzahl von dreidimensionalen Zellen ausgebildet ist. Dabei sind die Höhe jeder einzelnen Zelle durch den Abstand zwischen zwei in der Höhenrichtung z übereinanderliegenden Kettfäden benachbarter Lagen, die Länge der Zelle durch den Abstand zwischen zwei in Schussrichtung x benachbarten Kettfäden einer Lage und die Breite einer Zelle durch die Ausdehnung des Schussfadenverlaufs in Kettrichtung y und/oder durch den Abstand zwischen zwei in Kettrichtung y gegenüberliegenden und zur jeweiligen Zelle benachbarten Schussfäden definiert. Im Bereich der Gewebestruktur zwischen den übereinanderliegenden Decklagen verläuft zumindest bereichsweise jeder Schussfaden formstabil dreidimensional und windet sich entlang der Schussrichtung x um eine durch eine in Schussrichtung x und jeweils durch eine Reihe von Zellen verlaufende Achse und schließt dabei um diese Achse einen gedachten, durch die Zellen verlaufenden dreidimensionalen länglichen Hohlkörper beliebiger Stirnfläche ein. Die Schussfäden sind mit den Kettfäden derart miteinander verkreuzt, dass sich die Schussfäden und Kettfäden gegenseitig halten und sich die Gewebestruktur zwischen den beiden übereinanderliegenden Decklagen selbst trägt.

Gemäß einer bevorzugten Ausführungsform der Erfindung weist der gedachte dreidimensionale Hohlkörper eine kreiszylindrische Form auf, um die sich der formstabile, dreidimensional verlaufende Schussfaden entlang der Schussrichtung x spiralförmig, vorzugsweise helixförmig mit gleichbleibender Steigung, windet. Die Spiralfäden beziehungsweise Spiraldrähte sorgen für die Stabilität der Struktur, insbesondere deren Verschiebestabilität.

Alternativ weist der gedachte dreidimensionale Hohlkörper eine prismatische Form mit dreieckiger Stirnfläche auf, um die sich der formstabile, dreidimensional verlaufende Schussfaden entlang der Schussrichtung x zickzacklinienförmig windet. Wie bereits erwähnt, kann der gedachte dreidimensionale Hohlkörper beliebige Stirnflächen aufweisen, die somit zum Beispiel auch in Form eines Rechtecks vorliegen können.

Gemäß einer weiteren Ausgestaltung der Erfindung können in die Gewebestruktur zusätzlich formstabile, dreidimensional verlaufende Fäden in Kettrichtung y eingewebt sein, die sich um eine entlang der Kettrichtung y verlaufende Achse winden und dabei jeweils um diese Achse einen gedachten, durch die Zellen verlaufenden dreidimensionalen länglichen Hohlkörper mit beliebiger Stirnfläche einschließen. Der gedachte längliche Hohlkörper kann somit zum Beispiel ebenfalls kreiszylinderförmig, prismatisch oder quaderförmig ausgebildet sein und die entsprechenden zusätzlichen Fäden beziehungsweise Drähte können den jeweiligen gedachten Hohlkörper je nach Form spiralförmig oder zickzacklinienförmig umwinden. Innerhalb einer Lage können formstabile, dreidimensional verlaufende Schussfäden und/oder formstabile, dreidimensional verlaufende Fäden in Kettrichtung y mit unterschiedlicher Orientierungsrichtung, bei spiralenförmigen Fäden mit unterschiedlicher Drehrichtung der Windung, angeordnet sein. Natürlich können sich auch die Orientierungsrichtungen von formstabilen, dreidimensional verlaufenden Fäden benachbarter Lagen voneinander unterscheiden.

Gemäß einer besonderen Ausgestaltung der Erfindung liegen in der Gewebestruktur formstabile, dreidimensional verlaufende Fäden der oben beschriebenen Art in Schussrichtung x einerseits und in Kettrichtung y andererseits mehrlagig gekreuzt zueinander vor. Das heißt mit anderen Worten, dass formstabile, dreidimensional verlaufende Fäden der oben beschriebenen Art in mindestens einer Lage ausschließlich als Schussfäden in Schussrichtung x und in der darüber oder darunter folgenden Lage ausschließlich in Kettrichtung y eingewebt sind.

Ebenso können zusätzlich gestreckte und/oder profilierte Fäden beliebiger Form in Kettrichtung y und/oder in Schussrichtung x eingewebt sein. Vorzugsweise weisen die profilierten Fäden dabei zweidimensionale Dreiecks- oder Trapezformen auf. Die profilierten Fäden werden vorteilhafterweise durch die Kettfäden der Grundlage und der Decklage und/oder - bei Vorhandensein mehrerer benachbarter Decklagen - durch die Kettfäden dieser zueinander benachbarten Decklagen abgebunden und bewirken den Abstand zwischen der Grundlage und der Decklage beziehungsweise zwischen zwei benachbarten Decklagen.

Jeder Faden der Gewebestruktur weist vorteilhaft eine definierte Querschnittsgeometrie auf, die kreisförmig, dreieckig oder rechteckig sein kann. Die Fäden der Gewebestruktur können aus Metall oder Kunststoff bestehen. Vorzugsweise sind alle Fäden der Gewebestruktur in Form von Drähten oder als Garn ausgebildet. Als Garn werden bevorzugt Filamente oder Fasergarn verwendet.

Es können einzelne, gleich oder variabel beabstandete Kettfäden vorliegen; die Kettfäden können aber auch als eng aneinanderliegende Gruppen von Kettfäden, insbesondere als Kettfadenpaare, ausgebildet sein, wobei diese eng aneinanderliegenden Kettfadengruppen zu anderen Kettfadengruppen beabstandet sind. Dabei bildet der Abstand zwischen den Kettfadengruppen einer Lage in Schussrichtung x jeweils eine Zellenlänge.

In einer weiteren Ausgestaltung der Erfindung sind die Decklagen derart gestaltet, dass sie webtechnisch dicht ausgeführt sind. Dabei entsprechen die Abstände zwischen den Kettfäden und die Abstände zwischen den Schussfäden nahezu den theoretisch minimal erzielbaren Abständen, das heißt es entsteht die dichteste Packung.

Nach einer anderen Ausführungsform der Erfindung sind in der Gewebestruktur in Schussrichtung x ausgerichtete Reihen von Zellen mit oder ohne Schussfäden enthalten. Dabei sind entsprechend einer vorteilhaften Ausführungsvariante entlang der Kettrichtung y und/oder - bei Vorhandensein mehrerer Decklagen - entlang der Höhenrichtung z in Schussrichtung x ausgerichtete Reihen von Zellen mit und ohne Schussfäden alternierend angeordnet.

Des Weiteren sind im Rahmen der Erfindung Gewebestrukturen möglich, bei denen die Zellenabmessungen entlang der Kettrichtung y und/oder der Schussrichtung x und/oder - bei Vorhandensein mehrerer Decklagen - entlang der Höhenrichtung z variieren.

Eine automatisierte Fertigung der Strukturen in einem modifizierten Webprozess ist möglich. Die Strukturen sind aufgrund ihrer Stabilität gut händelbar und können in nachgelagerten Prozessstufen weiterverarbeitet werden. Ein weiterer Aspekt der Erfindung betrifft dementsprechend ein Verfahren zur Herstellung einer erfindungsgemäßen Gewebestruktur, bei dem
a eine Zuführung von mindestens zwei übereinanderliegenden Lagen Kettfäden erfolgt,
b nach Fachbildung zwischen den übereinanderliegenden Kettfäden Schussfäden eingewebt werden, wobei ein Schussfaden jeweils formstabil dreidimensional verläuft und sich entlang der Schussrichtung x um eine durch eine Reihe von Zellen verlaufende Achse windet und dabei um diese Achse einen gedachten, durch die Zellen verlaufenden dreidimensionalen länglichen Hohlkörper mit beliebiger Stirnfläche einschließt,
c durch den Kettwechsel eine Verkreuzung zwischen Kett- und Schussfäden entsteht und
d nach dem Webvorgang ein Warenabzug in der Weise erfolgt, dass die Gewebestruktur in z-Richtung nicht irreversibel verformt wird.

Vorzugsweise erfolgt der Warenabzug dabei linear ohne Anwendung und Beanspruchung der Gewebestruktur durch übereinanderliegende Walzen. Aber auch andere Formen des Warenabzugs, bei denen die Gewebestruktur in z-Richtung nicht irreversibel verformt wird, wie zum Beispiel durch die Anwendung voneinander beabstandeter Nadelwalzen, sind möglich.

Der Abzug der Drahtstrukturen erfolgt vorzugsweise durch einen intermittierenden linear arbeitenden Klauenabzug. Das Gewebe wird zwischen zwei Klauen geklemmt und synchron zur Webmaschine über eine definierte Länge abgezogen. Danach wird die Klemmeinrichtung geöffnet und wieder an den Anfang versetzt und geschlossen. Das abgezogene Gewebestück wird abgeschnitten und gespeichert.

Die Weiterverarbeitung der Gewebe erfolgt durch in der Textilindustrie beziehungsweise in der Metallbearbeitung übliche Zuschnitt- und Umformprozesse.

Ein weiterer Aspekt der Erfindung betrifft die Verwendung einer erfindungsgemäßen Gewebestruktur in allen oben aufgeführten Ausführungsformen als Leichtbauwerkstoff. Die Strukturen können als Leichtbauwerkstoff und als crash- beziehungsweise energieabsorbierende Elemente unter anderem im Maschinen-, Anlagen- und Fahrzeugbau, in der Luft- und Raumfahrttechnik sowie in der Medizintechnik beziehungsweise Filtertechnik eingesetzt werden. Erfindungsgemäße Gewebestrukturen können auch in der Architektur eingesetzt werden, wo sie sowohl im Außen- als auch im Innenbereich als funktionale und/oder Designelemente geeignet sind. Die mechanischen Eigenschaften der Struktur lassen sich durch Materialvariation/ -kombination sowie durch Variation der Zellgrößen, das heißt den Abständen zwischen den Fäden beziehungsweise den Drähten, anforderungsgerecht einstellen.

Weitere Einzelheiten, Merkmale und Vorteile der Erfindung ergeben sich aus der nachfolgenden Beschreibung von Ausführungsbeispielen mit Bezugnahme auf die zugehörigen Zeichnungen. Es zeigen:
- **Fig. 1a:**: eine Seitenansicht einer schematisch dargestellten erfindungsgemäßen Gewebestruktur entlang der Schussrichtung x,
- **Fig. 1b:**: eine Seitenansicht der Gewebestruktur entlang der Kettrichtung y,
- **Fig. 1c:**: eine Draufsicht auf die Gewebestruktur,
- **Fig. 1d:**: eine perspektivische Ansicht der Gewebestruktur und
- **Fig. 2:**: profilierte Fäden mit Trapez- und Dreiecksprofil, Stand der Technik.

Die Abbildungen in den **Figuren 1a** bis **1d** stellen nur eine der möglichen Anordnungen für das Verstärkungsmaterial dar. Die **Fig. 1a** zeigt eine Seitenansicht einer schematisch dargestellten erfindungsgemäßen Gewebestruktur 1 entlang der Schussrichtung x. Der Schussfaden 2 ist dabei ein sogenannter Spiraldraht 2. Wie die **Fig. 1a** in Kombination mit der Seitenansicht der **Fig. 1b** entlang der Kettrichtung y zeigt, verläuft dieser Schussfaden 2 dreidimensional formstabil und windet sich entlang der Schussrichtung x um eine durch eine in Schussrichtung x und jeweils durch eine Reihe von Zellen 3 verlaufende Achse 4. Dabei schließt der Schussfaden 2 um diese Achse 4 einen gedachten, durch die Zellen 3 verlaufenden dreidimensionalen länglichen Hohlkörper mit kreisförmiger Stirnfläche 5 ein, womit der gedachte dreidimensionale Hohlkörper eine kreiszylindrische Form aufweist, um die sich der formstabile, dreidimensional verlaufende Schussfaden 2 entlang der Schussrichtung x spiralförmig windet.

Darüber hinaus zeigen die **Figuren 1a** und **1b** in den Seitenansichten der Gewebestruktur 1 in Schussrichtung x und in Kettrichtung y eine Grundlage 6 und eine Decklage 7, zwischen die mehrere formstabile spiralförmige Schussfäden 2 eingewebt sind. Die Gewebestruktur 1 ist zellular aufgebaut. Dabei gibt es - gemäß **Fig. 1b** **-** neben Zellen 3, durch die ein Schussfaden 2 verläuft, auch Zellen 9, durch die kein Schussfaden verläuft. Die Höhe 8 jeder einzelnen Zelle 3, 9 ist durch den Abstand 8 zwischen zwei in der Höhenrichtung z übereinanderliegenden Kettfäden 10, 11 der benachbarten Lagen 6 und 7 definiert.

Die **Fig. 1c** zeigt schließlich eine Draufsicht auf die Gewebestruktur 1, wobei sich in dieser Draufsicht die Kettfäden 11 der Decklage 7 und die Schussfäden 2 kreuzen. Die Zusammenschau der **Figuren 1c** und **1b** zeigt, dass die Gewebestruktur 1 durch eine Vielzahl von dreidimensionalen Zellen 3, 9 ausgebildet ist. Die **Fig. 1c** zeigt die Länge 12 der Zellen 3, 9 als den Abstand 12 zwischen zwei in Schussrichtung x benachbarten Kettfäden 11 einer Lage 7, in diesem Falle der Decklage 7. Als Länge 12 der Zellen 3, 9 gilt aber ebenso der Abstand zwischen zwei in Schussrichtung x benachbarten Kettfäden 10 der Grundlage 6 (in **Fig. 1c** nicht gezeigt, vergleiche **Fig. 1b**).

Dagegen ist, wie in den **Figuren 1b** und **1c** gekennzeichnet, im Falle von Zellen 3 mit Schussfaden 2 die Breite 13 dieser Zellen 3 jeweils durch die Ausdehnung 13 des Schussfadenverlaufs in Kettrichtung y definiert. Im Falle von Zellen 9 ohne Schussfaden 2 ergibt sich die Breite 14 einer Zelle 9 jeweils durch den Abstand 14 zwischen zwei in Kettrichtung y gegenüberliegenden und zu der Zelle 9 benachbarten Schussfäden 2.

Die Abstände 8 zwischen den Lagen 6, 7 beziehungsweise zwischen den Kettfäden 10, 11 sowie die Anzahl und Anordnung der Schussfäden 2 können beliebig variiert werden. Gemäß dem schematisch dargestellten Ausführungsbeispiel in den **Figuren 1a** bis **1c** sind sowohl die Kettfäden 10, 11 als auch die Schussfäden 2 als Drähte 2 ausgeführt.

Die **Fig. 1d** zeigt eine perspektivische, in allen drei Raumrichtungen x, y, z dargestellte schematische Ansicht einer erfindungsgemäßen Gewebestruktur 1 mit zellularem Aufbau. Dargestellt sind die Schussfäden 2, die sich mit den Kettfäden 11 der Decklage 7 kreuzen, wodurch Zellen 3, 9 ausgebildet werden.

Zusätzlich zu den Spiraldrähten können auch gerade verlaufende, gestreckte Fäden und an sich aus dem Stand der Technik bekannte profilierte Fäden 15, 16 beziehungsweise Drähte, zum Beispiel mit Trapezprofil 15 oder Dreiecksprofil 16, wie in **Fig. 2** dargestellt, verarbeitet werden. Die einzelnen Drähte können beliebig sowie lokal unterschiedlich miteinander kombiniert werden. Eine nachträgliche Umformung der Strukturen zu einfach oder mehrfach gekrümmten Strukturen ist möglich.

### LISTE DER BEZUGSZEICHEN

- 1: Gewebestruktur
- 2: Schussfaden, Schussfäden, Spiraldraht, Drähte
- 3: Zelle
- 4: Achse
- 5: Hohlkörper mit (beliebiger, zum Beispiel kreisförmiger) Stirnfläche
- 6: Grundlage, Lage
- 7: Decklage, Lage
- 8: Höhe, Abstand (zwischen benachbarten Lagen 6, 7)
- 9: Zelle
- 10: Kettfäden (der Grundlage 6)
- 11: Kettfäden (der Decklage 7)
- 12: Länge (der Zelle 3, 9), Abstand (zwischen benachbarten Kettfäden 10 beziehungsweise 11)
- 13: Breite einer Zelle 3 (mit Schussfaden 2), Ausdehnung des Schussfadenverlaufs in Kettrichtung y
- 14: Breite einer Zelle 9 (ohne Schussfaden), Abstand (zwischen gegenüberliegenden, zur Zelle 9 benachbarten Schussfäden 2)
- 15: profilierter Faden beziehungsweise Draht, Faden mit Trapezprofil
- 16: profilierter Faden beziehungsweise Draht, Faden mit Dreiecksprofil
- x: Schussrichtung, Raumrichtung
- y: Kettrichtung, Raumrichtung
- z: Höhenrichtung, Raumrichtung

## Patentansprüche

1. Gewebestruktur (1) mit zellularem Aufbau, umfassend
• mindestens eine Grundlage (6), bestehend aus Kettfäden (10),
• mindestens eine Decklage (7), bestehend aus Kettfäden (11), und
• dazwischen eingelegte Schussfäden (2),
wobei die Gewebestruktur (1) durch eine Vielzahl von dreidimensionalen Zellen (3, 9) ausgebildet ist und die Höhe (8) jeder einzelnen Zelle (3, 9) durch den Abstand (8) zwischen zwei in der Höhenrichtung z übereinanderliegenden Kettfäden (10, 11) benachbarter Lagen (6, 7), die Länge (12) der Zelle (3, 9) durch den Abstand (12) zwischen zwei in Schussrichtung x benachbarten Kettfäden (10) oder (11) einer Lage (6, 7) und die Breite (13, 14) einer Zelle (3, 9) durch die Ausdehnung (13) des Schussfadenverlaufs in Kettrichtung y und/oder durch den Abstand (14) zwischen zwei in Kettrichtung y gegenüberliegenden und zur jeweiligen Zelle (9) benachbarten Schussfäden (2) definiert sind, wobei in der Gewebestruktur (1) zumindest bereichsweise jeder Schussfaden (2) formstabil dreidimensional verläuft und sich entlang der Schussrichtung x um eine durch eine in Schussrichtung x und jeweils durch eine Reihe von Zellen (3) verlaufende Achse (4) windet und dabei um diese Achse (4) einen gedachten, durch die Zellen (3) verlaufenden dreidimensionalen länglichen Hohlkörper mit beliebiger Stirnfläche (5) einschließt und dass die Schussfäden (2) mit den Kettfäden (10, 11) derart miteinander verkreuzt sind, dass sich die Schussfäden (2) und Kettfäden (10, 11) gegenseitig halten und sich die Gewebestruktur (1) selbst trägt.

2. Gewebestruktur (1) nach Anspruch 1, **dadurch gekennzeichnet, dass** eine oder mehrere zusätzliche Decklagen (7), bestehend zumindest aus Kettfäden (11), vorgesehen sind und zwischen den übereinanderliegenden mindestens drei Decklagen (7) in mindestens zwei Ebenen Schussfäden (2) eingelegt sind, wobei eine Gewebestruktur (1) zwischen den übereinanderliegenden Decklagen (7) durch eine Vielzahl von dreidimensionalen Zellen (3, 9) ausgebildet ist und die Höhe (8) jeder einzelnen Zelle (3, 9) durch den Abstand (8) zwischen zwei in der Höhenrichtung z übereinanderliegenden Kettfäden (11) benachbarter Lagen (7), die Länge (12) der Zelle (3, 9) durch den Abstand (12) zwischen zwei in Schussrichtung x benachbarten Kettfäden (11) einer Lage (7) und die Breite (13, 14) einer Zelle (3, 9) durch die Ausdehnung (13) des Schussfadenverlaufs in Kettrichtung y und/oder durch den Abstand (14) zwischen zwei in Kettrichtung y gegenüberliegenden und zur jeweiligen Zelle (9) benachbarten Schussfäden (2) definiert sind, und dass in der Gewebestruktur (1) zwischen den übereinanderliegenden Decklagen (7) zumindest bereichsweise jeder Schussfaden (2) formstabil dreidimensional verläuft und sich entlang der Schussrichtung x um eine durch eine in Schussrichtung x und jeweils durch eine Reihe von Zellen (3) verlaufende Achse (4) windet und dabei um diese Achse (4) einen gedachten, durch die Zellen (3) verlaufenden dreidimensionalen länglichen Hohlkörper mit beliebiger Stirnfläche (5) einschließt und dass die Schussfäden (2) mit den Kettfäden (11) derart miteinander verkreuzt sind, dass sich die Schussfäden (2) und Kettfäden (11) gegenseitig halten und sich die Gewebestruktur (1) zwischen den beiden übereinanderliegenden Decklagen (7) selbst trägt.

3. Gewebestruktur (1) nach Anspruch 1 oder 2, **dadurch gekennzeichnet, dass** der gedachte dreidimensionale Hohlkörper eine kreiszylindrische Form aufweist, um die sich der formstabile, dreidimensional verlaufende Schussfaden (2) entlang der Schussrichtung x spiralförmig windet.

4. Gewebestruktur (1) nach Anspruch 1 oder 2, **dadurch gekennzeichnet, dass** der gedachte dreidimensionale Hohlkörper eine prismatische Form mit dreieckiger Stirnfläche (5) aufweist, um die sich der formstabile, dreidimensional verlaufende Schussfaden (2) entlang der Schussrichtung x zickzacklinienförmig windet.

5. Gewebestruktur (1) nach einem der Ansprüche 1 bis 4, **dadurch gekennzeichnet, dass** zusätzlich formstabile, dreidimensional verlaufende Fäden, die sich um eine entlang der Kettrichtung y verlaufende Achse winden und dabei jeweils um diese Achse einen gedachten, durch die Zellen verlaufenden dreidimensionalen länglichen Hohlkörper mit beliebiger Stirnfläche (5) einschließen, in Kettrichtung y eingewebt sind.

6. Gewebestruktur (1) nach einem der Ansprüche 1 bis 5, **dadurch gekennzeichnet, dass** innerhalb einer Lage (6, 7) formstabile, dreidimensional verlaufende Schussfäden (2) und/oder formstabile, dreidimensional verlaufende Fäden (15, 16) in Kettrichtung y mit unterschiedlicher Orientierungsrichtung angeordnet sind.

7. Gewebestruktur (1) nach einem der Ansprüche 1 bis 6, **dadurch gekennzeichnet, dass** zusätzlich gestreckte und/oder profilierte Fäden (15, 16) beliebiger Form in Kettrichtung y und/oder in Schussrichtung x eingewebt sind.

8. Gewebestruktur (1) nach Anspruch 7, **dadurch gekennzeichnet, dass** die profilierten Fäden (15, 16) zweidimensionale Dreiecks- oder Trapezformen aufweisen.

9. Gewebestruktur (1) nach Anspruch 7 oder 8, **dadurch gekennzeichnet, dass** die profilierten Fäden (15, 16) durch die Kettfäden (10, 11) der Grundlage (6) und der Decklage (7) und/oder zueinander benachbarter Decklagen (7) abgebunden werden und den Abstand (8) zwischen der Grundlage (6) und der Decklage (7) und/oder zwischen zwei benachbarten Decklagen (7) bewirken.

10. Gewebestruktur (1) nach einem der Ansprüche 1 bis 9, **dadurch gekennzeichnet, dass** die Fäden (2, 10, 11, 15, 16) eine definierte Querschnittsgeometrie aufweisen, die kreisförmig, dreieckig oder rechteckig ist.

11. Gewebestruktur (1) nach einem der Ansprüche 1 bis 10, **dadurch gekennzeichnet, dass** die Fäden (2, 10, 11, 15, 16) aus Metall oder Kunststoff bestehen.

12. Gewebestruktur (1) nach einem der Ansprüche 1 bis 11, **dadurch gekennzeichnet, dass** alle Fäden (2, 10, 11, 15, 16) der Gewebestruktur (1) in Form von Drähten und/oder als Garn ausgebildet sind.

13. Gewebestruktur (1) nach Anspruch 12, **dadurch gekennzeichnet, dass** das Garn in Form von Filamenten oder als Fasergarn vorliegt.

14. Gewebestruktur (1) nach einem der Ansprüche 1 bis 13, **dadurch gekennzeichnet, dass** in Schussrichtung x ausgerichtete Reihen von Zellen (3, 9) mit oder ohne Schussfäden (2) in der Gewebestruktur (1) enthalten sind.

15. Gewebestruktur (1) nach Anspruch 14, **dadurch gekennzeichnet, dass** in Schussrichtung x ausgerichtete Reihen von Zellen (3, 9) mit und ohne Schussfäden (2) entlang der Kettrichtung y und/oder - bei Vorhandensein mehrerer Decklagen (7) - entlang der Höhenrichtung z alternierend angeordnet sind.

16. Gewebestruktur (1) nach einem der Ansprüche 1 bis 15, **dadurch gekennzeichnet, dass** die Zellenabmessungen entlang der Kettrichtung y und/oder der Schussrichtung x und/oder - bei Vorhandensein mehrerer Decklagen (7) - entlang der Höhenrichtung z variieren.

17. Verwendung einer Gewebestruktur (1) nach einem der Ansprüche 1 bis 16 als Leichtbauwerkstoff.

## Claims

1. A fabric structure (1) having a cellular construction, comprising
• At least one base layer (6) consisting of warp threads (10);
• At least one top layer (7) consisting of warp threads (11);
• And weft threads (2) placed between them;
whereby the fabric structure (1) is formed by a multiplicity of three-dimensional cells (3, 9) and the height (8) of each individual cell (3, 9) is defined by the spacing (8) between two warp threads (10, 11), located above the other in height direction z, in adjacent layers (6, 7), the length (12) of the cell (3, 9) is defined by the spacing (12) between two warp threads (10) or (11) adjacent in the weft direction x, in one layer (6, 7) and the width (13, 14) of a cell (3, 9) is defined by the extent (13) of the weft thread course in the warp direction y and/or the spacing (14) between the two weft threads (2) that are opposite in the warp direction y and adjacent to the particular cell (9), whereby each weft thread (2) extends at least regionally in the fabric structure (1) in a dimensionally stable and three-dimensional manner and winds in the weft direction x about this axis (4) an imaginary, three-dimensional elongate hollow body, extending through a series of cells (3), having any desired end face (5) and whereby the weft threads (2) intersect the warp threads (10, 11) such that the weft threads (2) and warp threads (10, 11) retain one another and the fabric structure (1) is self-supporting.

2. A fabric structure (1) according to claim 1, **characterised in that** one or more additional top layers (7), comprising warp threads (11) at the least, is provided for and weft threads (2) are inserted in at least two levels of the at least three layered top layers (7), whereby a fabric structure (1) is formed between the layered top layers (7) by a multiplicity of three-dimensional cells (3, 9) and the height (8) of each individual cell (3, 9) is defined by the spacing (8) between two warp threads (11), located above the other in height direction z, in adjacent layers (7), the length (12) of the cell (3, 9) is defined by the spacing (12) between two warp threads (11) adjacent in the weft direction x, in one layer (7) and the width (13, 14) of a cell (3, 9) is defined by the extent (13) of the weft thread course in the warp direction y and/or the spacing (14) between the two weft threads (2) that are opposite in the warp direction y and adjacent to the particular cell (9), and that, in the fabric structure (1) between the layered top layers (7), each weft thread (2) extends at least regionally in the fabric structure (1) in a dimensionally stable and three-dimensional manner and winds in the weft direction x about this axis (4) an imaginary, three-dimensional elongate hollow body, extending through a series of cells (3), having any desired end face (5) and whereby the weft threads (2) intersect the warp threads (11) such that the weft threads (2) and warp threads (11) retain one another and the fabric structure (1) between the two layered top layers (7) is self-supporting.

3. Fabric structure (1) according to claim 1 or 2, **characterised in that** the imaginary three-dimensional hollow body has a circular cylindrical shape around which the dimensionally stable, three-dimensional weft thread (2) winds spirally along the weft direction x.

4. Fabric structure (1) according to claim 1 or 2, **characterised in that** the weft thread (2) is wound around the imaginary three-dimensional hollow body in a zigzag manner so as to define a prismatic shaped hollow body with a triangular end face (5).

5. Fabric structure (1) according to one of claims 1 to 4, **characterised in that** additional dimensionally stable three-dimensional threads that are wound around an axis along the warp direction y defining an imaginary three-dimensional elongated hollow body extending through the cells with an end face (5) having any desired shape, are weaved in warp direction y.

6. Fabric structure (1) according to one of claims 1 to 5, **characterised in that** dimensionally stable, three-dimensional weft threads (2) and/or dimensionally stable, three-dimensional threads (15, 16) are arranged in warp direction y at various orientations within a layer (6, 7).

7. Fabric structure (1) according to one of claims 1 to 6, **characterised in that** additionally stretched and/or profiled threads (15, 16) of any shape are interwoven in warp direction y and/or in weft direction x.

8. Fabric structure (1) according to claim 7, **characterised in that** the profiled threads (15, 16) have two-dimensional triangular or trapezoidal shapes.

9. Fabric structure (1) according to claim 7 or 8, **characterised in that** the profiled threads (15, 16) are tied by the warp threads (10, 11) of the base (6) and the top layer (7) and/or by adjacent top layers (7) and effect the spacing (8) between the base (6) and the top layer (7) and/or between two adjacent top layers (7).

10. Fabric structure (1) according to one of claims 1 to 9, **characterised in that** the threads (2, 10, 11, 15, 16) have a defined cross-sectional geometry which is circular, triangular or rectangular.

11. Fabric structure (1) according to one of claims 1 to 10, **characterised in that** the threads (2, 10, 11, 15, 16) consist of metal or plastic.

12. Fabric structure (1) according to one of claims 1 to 11, **characterised in that** all threads (2, 10, 11, 15, 16) of the fabric structure (1) are formed in the form of wires and/or as yarn.

13. Fabric structure (1) according to claim 12, **characterised in that** the yarn is in the form of filaments or as a fibrous yarn.

14. Fabric structure (1) according to one of claims 1 to 13, **characterised in that** rows of cells (3, 9) aligned in the weft direction x are contained in the fabric structure (1) with or without weft threads (2).

15. Fabric structure (1) according to claim 14, **characterised in that** rows of cells (3, 9) with and without weft threads (2) aligned in the weft direction x are arranged alternately along the warp direction y and/or - in the case of a plurality of top layers (7) - along the height direction z.

16. Fabric structure (1) according to one of claims 1 to 15, **characterised in that** the cell dimensions vary along the warp direction y and/or the weft direction x and/or - in the case of a plurality of top layers (7) - along the height direction z.

17. A method for using the fabric structure (1) according to one of claims 1 to 16 as a lightweight construction material.

## Revendications

1. Structure textile (1) à construction cellulaire, comprenant
• au moins une base (6) constituée de fils de chaîne (10),
• au moins une couche de couverture (7) constituée de fils de chaîne (11) et
• des fils de trame intercalés (2),
la structure textile (1) étant composée d'une multitude de cellules tridimensionnelles (3, 9) et la hauteur (8) de chaque cellule (3, 9) étant définie par l'écart (8) entre deux fils de chaîne superposés dans le sens de la hauteur z (10, 11) de couches adjacentes (6, 7), la longueur (12) de la cellule (3, 9) par l'écart (12) entre deux fils de chaîne adjacents dans le sens de la trame x (10) ou (11) d'une couche (6, 7) et la largeur (13, 14) d'une cellule (3, 9) par l'étendue (13) du fil de trame dans le sens de la chaîne y et/ou par l'écart (14) entre deux fils de trame adjacents (2) superposés dans le sens de la chaîne y et appartenant à la même cellule (9), structure textile (1) dans laquelle, au moins en partie, chaque fil de trame (2) présente une stabilité tridimensionnelle et une torsion dans le sens de la trame x autour d'un axe (4) dans le sens de la trame x et sur une série de cellules (3), créant ainsi autour de cet axe (4) un corps creux tridimensionnel longitudinal à travers les cellules (3) avec une surface frontale quelconque (5) et tel que les fils de trame (2) s'entrecroisent avec les fils de chaîne (10, 11), de sorte que les fils de trame (2) et les fils de chaîne (10, 11) se supportent mutuellement et que la structure textile (1) se supporte elle-même.

2. Structure textile (1) selon la revendication 1, **caractérisée en ce que** une ou plusieurs couches de couverture supplémentaires (7), composées au minimum de fils de chaîne (11), sont prévues et posées entre au moins trois couches de couverture superposées (7) dans au moins deux niveaux de fils de trame (2), une structure textile (1) entre les couches de couverture superposées (7) étant composée d'une multitude de cellules tridimensionnelles (3, 9) et la hauteur (8) de chaque cellule (3, 9) étant définie par l'écart (8) entre deux fils de chaîne superposés dans le sens de la hauteur z (11) de couches adjacentes (67), la longueur (12) de la cellule (3, 9) par l'écart (12) entre deux fils de chaîne adjacents dans le sens de la trame x (11) d'une couche (7) et la largeur (13, 14) d'une cellule (3, 9) par l'étendue (13) du fil de trame dans le sens de la chaîne y et/ou par l'écart (14) entre deux fils de trame adjacents (2) superposés dans le sens de la chaîne y et appartenant à la même cellule (9), structure textile (1) entre les couches de couverture superposées (7) dans laquelle, au moins en partie, chaque fil de trame (2) présente une stabilité tridimensionnelle et une torsion dans le sens de la trame x autour d'un axe (4) dans le sens de la trame x et sur une série de cellules (3), créant ainsi autour de cet axe (4) un corps creux tridimensionnel longitudinal à travers les cellules (3) avec une surface frontale quelconque (5) et tel que les fils de trame (2) s'entrecroisent avec les fils de chaîne (11), de sorte que les fils de trame (2) et les fils de chaîne (11) se supportent mutuellement et que la structure textile (1) entre les deux couches de couverture superposées (7) se supporte elle-même.

3. Structure textile (1) selon la revendication 1 ou 2, **caractérisée en ce que** le corps creux tridimensionnel présente une forme cylindrique circulaire autour de laquelle le fil de trame à stabilité tridimensionnelle (2) s'enroule en spirale dans le sens de la trame x.

4. Structure textile (1) selon la revendication 1 ou 2, **caractérisée en ce que** le corps creux tridimensionnel présente une forme prismatique avec une surface frontale triangulaire (5) autour de laquelle le fil de trame à stabilité tridimensionnelle (2) s'enroule en zig-zag dans le sens de la trame x.

5. Structure textile (1) selon l'une des revendications 1 à 4, **caractérisée en ce que** des fils à stabilité tridimensionnelle supplémentaires s'enroulant autour d'un axe dans le sens de la chaîne y et créant ainsi autour de cet axe un corps creux tridimensionnel longitudinal à travers les cellules avec une surface frontale quelconque (5) sont tissés dans le sens de la chaîne y.

6. Structure textile (1) selon l'une des revendications 1 à 5, **caractérisée en ce que** au sein d'une couche (6, 7), des fils de trame à stabilité tridimensionnelle (2) et/ou des fils à stabilité tridimensionnelle (15, 16) sont disposés dans le sens de la chaîne y avec différentes orientations.

7. Structure textile (1) selon l'une des revendications 1 à 6, **caractérisée en ce que** des fils allongés et/ou profilés supplémentaires (15, 16) de forme quelconque sont tissés dans le sens de la chaîne y et/ou dans le sens de la trame x.

8. Structure textile (1) selon la revendication 7, **caractérisée en ce que** les fils profilés (15, 16) présentent des formes triangulaires ou trapézoïdales bidimensionnelles.

9. Structure textile (1) selon la revendication 7 ou 8, **caractérisée en ce que** les fils profilés (15, 16) sont rattachés par les fils de chaîne (10, 11) de la base (6) et de la couche de couverture (7) et/ou des couches de couverture adjacentes (7) et créent l'écart (8) entre la base (6) et la couche de couverture (7) et/ou entre deux couches de couverture adjacentes (7).

10. Structure textile (1) selon l'une des revendications 1 à 9, **caractérisée en ce que** les fils (2, 10, 11, 15, 16) présentent une géométrie transversale définie circulaire, triangulaire ou rectangulaire.

11. Structure textile (1) selon l'une des revendications 1 à 10, **caractérisée en ce que** les fils (2, 10, 11, 15, 16) se composent de métal ou de plastique.

12. Structure textile (1) selon l'une des revendications 1 à 11, **caractérisée en ce que** tous les fils (2, 10, 11, 15, 16) de la structure textile (1) sont constitués de torons et/ou d'un brin.

13. Structure textile (1) selon la revendication 12, **caractérisée en ce que** le brin se présente sous la forme de filaments ou d'un filé.

14. Structure textile (1) selon l'une des revendications 1 à 13, **caractérisée en ce que** des séries de cellules (3, 9) dans le sens de la trame x avec ou sans fils de trame (2) sont contenues dans la structure textile (1).

15. Structure textile (1) selon la revendication 14, **caractérisée en ce que** des séries de cellules (3, 9) dans le sens de la trame x avec et sans fils de trame (2) sont disposées en alternance dans le sens de la chaîne y et/ou, en présence de plusieurs couches de couverture (7), dans le sens de la hauteur z.

16. Structure textile (1) selon l'une des revendications 1 à 15, **caractérisée en ce que** les dimensions des cellules varient dans le sens de la chaîne y et/ou dans le sens de la trame x et/ou, en présence de plusieurs couches de couverture (7), dans le sens de la hauteur z.

17. Utilisation d'une structure textile (1) selon l'une des revendication 1 à 16 en tant que matériau léger.
